# EUROPÄISCHE PATENTSCHRIFT

(11) **EP 0 209 681 B1**
(45) Veröffentlichungstag und Bekanntmachung des Hinweises auf die Patenterteilung: **20.09.1989**
(21) Anmeldenummer: 86107316.1
(22) Anmeldetag: 30.05.1986
(51) Int. Cl.: F02D 1/04

(54) **Drehzahlregler für Kraftstoffeinspritzpumpen**
Speed governor for a fuel injection pump
Régulateur de vitesse de rotation pour pompes à injection de combustible

(30) Priorität: 22.06.1985 DE 3522434
(43) Veröffentlichungstag der Anmeldung: 28.01.1987
(73) Patentinhaber: ROBERT BOSCH GMBH, 70442 Stuttgart (DE)
(72) Erfinder: Eheim, Franz, D-7000 Stuttgart 40 (DE)

(56) Entgegenhaltungen:
- DE-A- 1 576 338
- DE-A- 2 342 107
- DE-A- 3 141 518
- DE-C- 864 781
- FR-A- 1 188 261
- FR-A- 2 475 132
- US-A- 4 100 890

## Beschreibung

### Stand der Technik

Die Erfindung geht von einem Drehzahlregler nach der Gattung des Hauptanspruchs aus. Bei einem durch das DE-GM 1 784 561 bekannten Drehzahlregler weist eine Kraftstoffeinspritzpumpe zur Verstellung der Fördermenge eine Regelstange auf, die über einen zweiarmigen Hebel mit einem Fliehkraftversteller gekoppelt ist. Die eine Seite der Stellmuffe des Fliehkraftverstellers wird von einer Regelfeder beaufschlagt, deren Vorspannung durch einen Hebel verstellbar ist. Ferner greift an der Regelstange eine Zusatzfeder an, deren anderes Ende am Ende eines Schwenkarmes befestigt ist, der um einen gehäusefesten Punkt mit Hilfe eines Stellhebels verdrehbar ist. Diese Zusatzfeder kann hinsichtlich ihrer Wirkrichtung mit Hilfe des Schwenkarmes verstellt werden, wobei sie in der Grundeinstellung in Unterstützung der Regelfeder wirkt. Durch Veränderung der Winkellage der Achse der Zusatzfeder zur Regelstange läßt sich die in Richtung Regelstange wirkende Kraftkomponente verändern, was eine Änderung der Gesamtcharakteristik von Regelfeder und Zusatzfeder ergibt. Wegen der Abweichung der Drehachse des Schwenkhebels vom Befestigungspunkt der Zusatzfeder an der Regelstange ergibt sich bei der Veränderung der Winkellage der Zusatzfeder auch eine Änderung der Vorspannung derselben. Diese Einrichtung dient zur Veränderung der Abregelsteilheit des Drehzahlreglers, wobei sich jedoch zugleich auch eine Änderung der Lasteinstellung ergibt. Die Einrichtung ist dabei sehr aufwendig.

Ein Drehzahlregler gemäß der Gattung des Patentanspruchs 1 ist durch die FR-A 1 188 261 bekannt. Hier sind jedoch die Regelfederanordnung, deren Verbindung zum Regelhebel sowie der Trägerarm außerhalb des Pumpengehäuses angeordnet. Durch Schwenken des Verstellhebels, der auf einer parallel zu einer den Reglerhebel tragenden Welle liegenden zweiten Welle befestigt ist, auf der ferner der Trägerarm angebracht ist, wird die Regelfeder zum einen in ihrer Spannung durch Längenänderung zwischen ihren Befestigungspunkten verändert, zum anderen die Lage der Regelfeder zur Welle bzw. ihre Kraftrichtung zum Reglerhebel verändert.

Zur Modifikation der Ausgangsspannung der Regelfederanordnung kann der Aufhängepunkt der Regelfeder durch Verstellen einer Stellschraube, die durch den Trägerarm angeschraubt ist, eingestellt und fixiert werden. Ein gleichermaßen konzipierter Regler ist durch die DE-C 864 781 bekannt.

Liegt die Regelfederanordnung aber innerhalb der Kraftstoffeinspritzpumpe, so ist eine solche Einstellung der Vorspannung mittels einer Stellschraube, wie auch in der US-A 4 100 890 gezeigt, ohne Öffnung des Reglergehäuses nicht möglich. Dies gilt auch für den Drehzahlregler nach DE-A 11 576 338, wo die Federspannung durch Einhaken der Feder an verschiedenen Einhakösen am innerhalb des Pumpengehäuses liegenden Spannhebel variiert werden kann.

Demgegenüber kann beim erfindungsgemäßen Drehzahlregler mit den kennzeichnenden Merkmalen des Patentanspruchs 1 in vorteilhafter Weise die Einstlelung bei geschlossenem Gehäuse der Kraftstoffeinspritzpumpe und während des Betriebs der Kraftstoffeinspritzpumpe vorgenommen werden. Zur Einstellung der Regelcharakteristik ist abweichend vom eingangs genannten Stand der Technik nur eine einzige Regelfeder notwendig und es kann durch die Winkellage der Regelfederachse und die Vorspannung der Regelfeder sowohl die Abregelsteilheit bzw. der P-Grad auch die Abregeldrehzahl einfach an einer einzigen Stelle der Kraftstoffeinspritzpumpe eingestellt werden.

Die Einrichtung ist demzufolge wenig aufwendig und raumsparend und kann insbesondere bei Verteilereinspritzpumpen, die sich durch besonders kleine Baugröße auszeichnen, zum Einsatz gebracht werden. Insbesondere ist eine Kraftstofeinspritzpumpe, die mit einem solchen Regler ausgestattet ist, vorteilhaft für den Einsatz bei Brennkraftmaschinen geeignet, mit denen wie zum Beispiel bei der Stromerzeugung exakte Drehzahlen eingehalten werden müssen mit einem genau festgelegten Abregelverhalten (P-Grad).

Die Einstellung erfolgt gemäß Patentanspruch 1 sowohl für die Winkellage als auch für die Vorspannung durch Stellbewegungen, die während des Betriebs der Kraftstoffeinspritzpumpe unabhängig von der Verstellung des Trägerarms vorgenommen werden können. Eine Weiterbildung des Gegenstands nach Patentanspruch 1 ist vorteilhaft durch den Patentanspruch 2 gegeben, womit in besonders einfacher Weise und mit einem großen Verstellbereich die Vorspannung der Feder verändert werden kann.

Weitere Ausgestaltungen der Erfindung sind den übrigen Unteransprüchen zu entnehmen, sie werden mit ihren Vorteilen in der nachfolgenden Beschreibung näher erläutert.

### Zeichnung

Vergleichs- und Ausführungsbeispiele der Erfindung sind in der Zeichnung dargestellt. Es zeigen Figur 1 einen Teilschnitt durch eine Verteilerkraftstoffeinspritzpumpe bekannter Bauart mit den wesentlichen Teilen des Drehzahlreglers, Figur 2 einen Schnitt durch die Längsachse der Welle des Schwenkarmes beim Beispiel nach Figur 1, Figur 3 einen Teilschnitt durch eine Verteilerkraftstoffeinspritzpumpe für ein Ausführungsbeispiel, Figur 4 einen Längsschnitt durch die Welle des Schwenkarmes beim Ausführungsbeispiel nach Figur 3, Figur 5 ein Ausführungsbeispiel als Teilschnitt durch die Welle des Schwenkarmes, Figur 6 ein Ausführungsbeispiel mit einem Schnitt durch die Welle des Schwenkarmes in Abwandlung zum Ausführungsbeispiel nach Figur 4 bis 5 und Figur 7 eine Aussicht auf den Schwenkarm des Ausführungsbeispiels nach Figur 6.

### Beschreibung der Ausführungsbeispiele

In der Zeichnung Figur 1 ist ein Teil einer Verteilerkraftstoffeinspritzpumpe bekannter Bauart wiedergegeben mit einem Pumpenkolben 1, der durch nicht weiter gezeigte Mittel in eine hin- und hergehende und zugleich drehende Bewegung versetzt wird und in einer im Gehäuse 2 der Kraftstoffeinspritzpumpe eingesetzten Buchse 3 geführt wird. Das Gehäuse schließt einen Pumpensaugraum 4 ein, der mit Kraftstoff gefüllt ist, welcher in der Regel zur Durchführung von Steuerfunktionen auf einem drehzahlabhängig gesteuerten Druck gehalten wird. Auf dem Pumpenkolben ist als Mengenverstellorgan ein Ringschieber 6 angeordnet, der die Mündung einer vom hier nicht dargestellten Pumpenarbeitsraum herführenden Entlastungsleitung 7 in den Pumpensaugraum steuert. Der Ringschieber ist dazu auf dem Pumpenkolben verschiebbar, wobei in der gezeigten Ausgestaltung die pro Pumpenhub unter Hochdruck geförderte Kraftstoffeinspritzmenge um so größer ist, je weiter zum oberen Totpunkt des Pumpenkolbens der Ringschieber verschoben ist.

Zur Einstellung des Ringschiebers 6 ist ein Drehzahlregler vorgesehen, der einen Reglerhebel 9 aufweist, der um eine im wesentlichen gehäusefeste, einstellbare Achse 10 schwenkbar ist und dabei über einen Kopf 11 an seinem einen Ende mit dem Ringschieber 6 gekoppelt ist und diesen verstellt. Dieser Reglerhebel kann grundsätzlich als einziger Reglerhebel vorgesehen werden, im ausgeführten Beispiel ist jedoch eine Reglerhebelanordnung mit mehreren Hebeln vorgesehen. Dabei handelt es sich bei dem Reglerhebel 9 um einen Starthebel, der unmittelbar von einer Verstellmuffe 13 eines nur angedeuteten Fliehkraftdrehzahlgebers 8 beaufschlagt wird. Auf der Achse 10 ist ferner ein einarmiger Schlepphebel 14 angeordnet, an dessen äu- βerstem Ende eine Regelfederanordnung 15 angreift. Diese wirkt der Kraftwirkung der Verstellmuffe 13 entgegen. Unter Einwirkung der drehzahlabhängigen Stellkräfte der Verstellmuffe 13 kann der Starthebel 9 zur Anlage an den Schlepphebel 14 gebracht werden. Zwischen Starthebel und Schlepphebel ist eine Blattfeder als Startfeder 17 angeordnet, die bei diesem Vorgang komprimiert wird. Am Ende des verstellmuffenseitigen Hebelarms des Reglerhebels 9 ist eine als Druckfeder ausgebildete Leerlaufregelfeder 18 angelenkt, die sich an einem verstellbaren gehäusefesten Anschlag 19 abstützt. Dieser Anschlag weist eine durch die Wand des Gehäuses 2 geschraubte Schraube 20 auf, die von außen einstellbar und fixierbar ist. Die dem Starthebel und Schlepphebel gemeinsame Achse 10 ist auf einem Justierhebel 23 gelagert, der in hier nicht weiter gezeigter Weise z.B. entgegen Federkraft um einen Gehäusefestpunkt zur Einstellung der Achse schwenkbar ist. Die Einstellung erfolgt ebenfalls durch eine durch die Gehäusewand geschraubte Schraube 66, die am Ende des Einstellhebels angreift.

Die Regelfederanordnung 15 besteht im gezeigten Ausführungsbeispiel aus einer auf Zug belasteten Schraubenfeder 21, deren eines Ende in eine Öse 22 am Schlepphebel 14 eingehängt ist und deren anderes Ende an einen Zapfen 24 eingehängt ist. Dieser befindet sich, wie der Figur 2 entnehmbar ist, am Ende eines Träger- oder Schwenkarmes 25, der auf einer Welle 26 gelagert ist. Diese durchdringt das Gehäuse 2 innerhalb einer Exzenterbuchse 28 und weist am nach außen ragenden Ende einen Verstellhebel 29 auf. Die Welle 26 ist in der Exzenterbuchse dicht geführt und sitzt außermittig zur Achse der Buchse, die ihrerseits wiederum durch das Gehäuse geführt ist und am außen liegenden Ende einen Stellhebel 30 aufweist. Mit diesem kann die Drehlage der Exzenterbuchse und damit die Lage der Welle 26 verändert werden, wobei die Winkellage der Exzenterbuchse mittels einer Schraube 31 fixierbar ist, die durch ein Langloch 32 im Stellhebel 30 geführt in das Pumpengehäuse eingeschraubt ist.

Der hier dargestellte Regler ist ein Alldrehzahlregler, bei dem durch die Verstellung der Vorspannung der Regelfeder 21 die Drehzahl eingestellt wird, bei deren Überschreiten der Schlepphebel 14 zusammen mit dem Starthebel 9 ausgelenkt und der Ringschieber 6 nach unten verschoben wird. Im Prinzip kann der Regler auch mit nur einem Hebel arbeiten, an dem dann der Fliehkraftdrehzahlgeber und die Regelfedern angreifen. In dieser Stellung des Ringschiebers kommt eine geringere Kraftstoffeinspritzmenge zur Einspritzung, was wiederum die zuvor erreichte Drehzahl reduziert. Entsprechend geringer ist dann wiederum die Stellkraft an der Verstellmuffe 13, so daß der Schlepphebel 14 wieder in eine Schwenklage kommt, die einer höheren Kraftstoffeinspritzmenge entspricht. Je nach Größe der Vorspannung tritt dieser Regelvorgang bei niedrigeren oder höheren Drehzahlen auf. Die Vorspannung wird dabei durch die Lage der Welle 26 eingestellt, die mittels der Exzenterbuchse 28 verstellbar ist.

Weiterhin ist aber auch zusätzlich noch die Abregelgeschwindigkeit veränderbar, das heißt die Steilheit des Kraftstoffeinspritzmengen-Kennlinienverlaufes zwischen Vollastbetrieb und Leerlauf. Zu diesem Zweck ist die Winkellage der Achse der Schraubenregelfeder 21 zum Schlepphebel 14 veränderbar, was durch Drehen des Verstellhebels 29 bewirkt wird. In Figur 1 sind einzelne Stellungen der Schwenklage des Schwenkarmes 25 eingezeichnet. Wenn man dann jeweils die Verlängerung der Achse der Schraubenfeder 21 bildet, erkennt man, daß sich mit zunehmender Auslenkung der wirksame Hebelarm bezüglich der Achse 10 verringert verbunden mit dem Durchgriff der Vorspannung der Schraubenfeder 21 auf den Abregelvorgang. Auf diese Art und Weise kann die wirksame Federcharakteristik, die in der Steilheit des Abregelvorgangs bei Erreichen der eingestellten Drehzahl zum Ausdruck kommt, variiert werden. Mit der mit dem Ausführungsbeispiel nach Figur 1 möglichen Verschwenkung der Winkellage der Schraubenfeder 21 zum Reglerhebel 14 läßt sich sehr genau eine gewünschte Abregelsteilheit (P-Grad) einstellen. Vorteilhaft liegt die Achse der Schraubenfeder 21 dabei in der Schwenkebene, die die Öse 22 bei Auslenkung des Schlepphebels 14 beschreibt.

Figur 3 zeigt eine Ausführungsvariante zum Ausführungsbeispiel nach Figur 1 und stimmt bis auf die Ausgestaltung des Schwenkarmes und seiner Betätigung mit der Ausführung gemäß Figur 1 überein. Es wird deshalb bezüglich dieser Teile auf die Beschreibung dieser Figur Bezug genommen.

Abweichend vom Beispiel nach Figur 1 ist bei Figur 3 ein Schwenkarm 35 vorgesehen, der um eine gehäusefest gelagerte Welle 36 schwenkbar ist, wie der Figur 4 entnehmbar ist. Der Schwenkarm 35 ist im vorliegenden Fall zweiteilig ausgeführt und besteht aus einem Trägerarm 37 und einem auf diesem verschiebbaren Teil 38, auf dem am äußersten Ende der Zapfen 24 befestigt ist, in dem das Ende der Schraubenfeder 21 eingehängt ist. Der verschiebbare Teil hat die Form eines Blechstreifens und weist ein erstes Langloch 39 und ein zweites Langloch 40 auf. Diese Langlöcher werden von jeweils einem Niet 41 und 42 durchdrungen, über die der verschiebbare Teil 38 mit dem Trägerarm 37 gekoppelt ist. In Höhe der Achse der Welle 36, mit der der Trägerarm 37 fest verbunden ist, weist der verschiebbare Teil 38 eine Ausnehmung 44 auf mit einer in Verschieberichtung längs des Trägerarms 37 weisenden Schulter 45.

Die Welle 36 weist eine Stufenbohrung 46, 47 auf, in deren zum Saugraum angrenzenden Teil mit größerem Durchmesser 46 koaxial ein Stellstift 49 dicht geführt ist, der an seiner in den Pumpensaugraum 4 ragenden Stirnseite eine zu seiner Achse geneigte Fläche 50 in Form eines Keils hat, die in die Ausnehmung 44 ragt und dort mit der Schulter 45 zusammenarbeitet. Je nach Eintauchtiefe der geneigten Fläche 50 in die Ausnehmung 44 wird der Teil 38 mehr oder weniger weit längs des Trägerarms 37 verschoben und damit die Schraubenfeder 21 mehr oder weniger stark vorgespannt. Zur Verstellung des Stellstiftes 49 wird durch den im Durchmesser kleineren Stufenbohrungsteii 47 ein Stift 52 geführt, der auf die Stirnseite des Stellstiftes 49 drückt und von außen in ein Gewinde 53 in der Welle 36 eingeschraubt ist. Die Einschraubstellung wird mit Hilfe einer Kontermutter 54, die auf das Ende des Stiftes 52 geschraubt wird, fixiert. Je nach Einschraubtiefe des Stiftes 42 wird damit auch der Stellstift 49 verstellt.

Auch mit dieser Ausgestaltung läßt sich durch Einstellung der Schwenklage des Schwenkarmes 35 die Charakteristik der Schraubenfeder 21 im Regelsinne beeinflussen. Die Vorspannung wird unabhängig von der Schwenklage in einfacher Weise über den Stift 52 und den Stellstift 52 variiert. Auch durch diese Art des Eingriffs läßt sich in feinsten Schritten eine gewünschte Vorspannung einstellen. Man erhält einen sehr genau einstellbaren Regler, der für den Betrieb von Aggregatstriebwerken geeignet ist.

Statt einer keilförmig ausgebildeten Spitze des Stellstiftes 49 kann dieser auch eine kegelige Spitze 56 aufweisen, wie das in Figur 5 gezeigt ist. In diesem Falle spielt es keine Rolle, welche Drehlage der Stellstift 49 einnimmt und es kann anstelle der einzelnen Stifte 49 und 52 ein einziger Stellstift 49' verwendet werden, der zur Änderung der Einschraubtiefe verdreht und ebenfalls mit einer Kontermutter 54 gesichert wird.

Figur 6 zeigt eine weitere Ausführungsvariante, bei der wie beim Ausführungsbeispiel nach Figuren 3 und 4 der Schwenkarm 35' auf einer gleichermaßen wie bei Figur 3 ausgebildeten Welle 36 gelagert ist. Der Schwenkarm 35' besteht auch hier aus einem Trägerarm 37 und einem darauf verschiebbaren Teil 38', das ein erstes Langloch 39 und ein zweites Langloch 40 aufweist. Wie bei Figur 3 wird der verschiebbare Teil 38 über durch die Langlöcher 39 und 40 greifende Niete 41 und 42 mit dem Trägerarm 37 verbunden. Abweichend vom Ausführungsbeispiel nach Figur 3 hat jedoch der verschiebbare Teil 38' eine seitlich offene Ausnehmung 44', in die nun ein Zapfen 57 eingreift, der exzentrisch auf der Stirnseite eines Stellorgans 59 gelagert ist. Das Stellorgan 59 besteht aus einem Bolzen, der dicht in einer axialen Bohrung 60 in der Welle 36 gelagert ist. An die Bohrung 60 schließt sich nach außen eine Gewindebohrung 61 an, durch die der Gewindeteil 62 des Bolzens 59 geschraubt ist. Am nach außen die Welle 36 überragenden Ende des Gewindeteils 62 weist dieser eine Formschlußfläche 63 auf, über die der Bolzen 59 verdrehbar ist. Zur Sicherung der Drehstellung des Bolzens ist auf das Gewindeteil 62 eine Kontermutter 64 geschraubt. Auch bei deisem Ausführungsbeispiel ist die Welle 36 über den Verstellhebel 29 verdrehbar, womit die Schwenklage der Schraubenfeder 21 einstellbar ist. Durch Verstellung des Bolzens 59 und des Zapfens 57, der auf eine Schulter 65 an der Ausnehmung 44' greift, wird die Verschiebestellung des verschiebbaren Teils 38' bestimmt. Dabei ist von Vorteil, daß über die in der Breite dem Zapfendurchmesser des Zapfens 57 angepaßte Ausnehmung unabhängig von der Rückstellkraft der Feder 21 der verschiebbare Teil 38' sowohl hin- als auch herverstellbar ist. Wenn an der Stirnseite des Bolzens weiterhin auch noch eine Scheibe 66 aufgesetzt ist, auf der dann der Zapfen 57 sitzt, kann der Verstellbereich des verschiebbaren Teils gegenüber der Ausgestaltung nach Figur 4 noch vergrößert werden.

## Patentansprüche

1. Drehzahlregler für Kraftstoffeinspritzpumpen mit wenigstens einem Reglerhebel (9, 14) zur Einstellung der pro Pumpenkolbenhub der Kraftstoffeinspritzpumpe zur Einspritzung kommenden Kraftstoffmenge, mit einer wenigstens mittelbar am Reglerhebel angreifenden, drehzahlabhängigen Kraft und mit einer einerseits mit einem Punkt am Reglerhebel gekoppelten Regelfederanordnung (15), die durch einen auf einer im Gehäuse der Kraftstoffeinspritzpumpe gelagerten durch eine Wand des Gehäuses nach außen geführten und dort einen Verstellhebel (29) aufweisenden Welle (26, 36) angeordneten schwenkbaren Trägerarm (37) verstellbar ist, der mit einem zweiten, auf dem Trägerarm (37) in Richtung Regelfederanordnung verstellbaren Teil (38) gekoppelt ist, an dessen einem Ende die Regelfederanordnung befestigt und durch dessen Schwenken die Winkellage der Achse der Regelfederanordnung (25) zur Ausgangslage des Reglerhebels (14) und die Vorspannung der Regelfederanordnung änderbar sind, dadurch gekennzeichnet, daß der Trägerarm (35, 35') innerhalb des Gehäuses der Kraftstoffeinspritzpumpe angeordnet ist und der zweite Teil auf dem Trägerarm verschiebbar ist, über zwei Langloch-Stiftverbindungen (39, 40, 41, 42) mit dem Trägerarm (37) gekoppelt ist und durch ein koaxial durch die Welle (36) geführtes Stellorgan (49, 52; 59) einstellbar ist.

2. Drehzahlregler nach Anspruch 1, dadurch gekennzeichnet, daß das Stellorgan verschiebbar in der Welle gelagert ist und eine an einer Schulter (45) am verschiebbaren Teil (38) angreifende, zur Verschieberichtungrichtung von Verstellorgan (49) und verschiebbarem Teil (38) geneigte Fläche (50, 56) aufweist und eine axiale Verschiebstellung des Stellorgans (49, 52) zur Welle (36) gesichert ist.

3. Drehzahlregler nach Anspruch 1, dadurch gekennzeichnet, daß das Stellorgan (59) verdrehbar in der Welle (36) gelagert ist und mit einer exzentrisch bewegbaren Anlagefläche (57) an eine Schulter (65, 44') am verschiebbaren Teil (38') angreift und die Drehstellung des Stellorgans (56) zur Welle zu sichern ist.

4. Drehzahlregler nach einem der Ansprüche 2 bis 3, dadurch gekennzeichnet, daß die Schulter (45, 65) eine Begrenzungskante einer Ausnehmung (44, 44') im verschiebbaren Teil (38, 38') ist.

5. Drehzahlregler nach einem der vorstehenden Ansprüche, dadurch gekennzeichnet, daß der Punkt, an dem die Regelfederanordnung (15) am Abstützteil (25, 35, 35') befestigt ist, in der Schwenkebene des Ankoppelpunktes (22) der Regelfederanordnung am Reglerhebel (14) liegt.

## Revendications

1. Régulateur de vitesse de rotation pour pompe d'injection de carburant comportant au moins un levier de réglage (9, 14) pour régler la course du piston de la pompe d'injection pour injecter la quantité de carburant à venir avec une force dépendant de la vitesse de rotation et agissant au moins directement sur le levier de réglage ainsi qu'un dispositif à ressort de réglage (15) dont une extrémité est couplée à un point du levier de réglage et qui est réglable par un bras de support (37), monté pivotant sur un axe (26, 36) logé dans le boîtier de la pompe d'injection et sortant de celui-ci à travers la paroi du boîtier pour y recevoir un levier de réglage (29), bras de support qui est couplé à une seconde partie (38) prévue sur le bras (37) et réglable dans le sens du dispositif à ressort de réglage, le dispositif à ressort de réglage étant fixé à une extrémité de cette partie (38) et par son pivotement, on modifie la position angulaire de l'axe du dispositif à ressort de réglage (25) par rapport à la position de sortie du levier de réglage (14) ainsi que la précontrainte du dispositif à ressort de réglage, régulateur caractérisé en ce que le bras de support (35, 35') est logé à l'intérieur du boîtier de la pompe d'injection et la seconde partie est coulissante sur le bras de support (37) en étant reliée à celui-ci par deux liaisons à trous oblongsgoujon (39, 40, 41, 42) et se réglant par un organe de réglage (49, 52; 59) traversant coaxialement l'axe (36).

2. Régulateur de vitesse de rotation selon la revendication 1, caractérisé en ce que l'organe de réglage est monté coulissant sur l'axe et comporte une surface (50, 56) inclinée par rapport à la direction de coulissement de l'organe de réglage (49) et la partie coulissante (38), pour coopérer avec un épaulement (45) de la partie coulissante (38), et la position de translation axiale de l'organe de réglage (49, 52) se bloque par rapport à l'axe (36).

3. Régulateur de vitesse de rotation selon la revendication 1, caractérisé en ce que l'organe de réglage (59) est monté tournant dans l'axe (36) et attaque par une surface d'appui (57) mobile de manière excentrique, l'épaulement (65, 44') de la partie coulissante (38') et la position de rotation de l'organe de réglage (59) se bloque par rapport à l'axe.

4. Régulateur de vitesse de rotation selon l'une des revendications 2 et 3, caractérisé en ce que l'épaulement (45, 65) est une arête d'une découpe (44, 44') de la partie coulissante (38, 38').

5. Régulateur de vitesse de rotation selon l'une des revendications précédentes, caractérisé en ce que le point auquel le dispositif à ressort de réglage (15) est fixé sur la pièce d'appui (25, 35, 35') se situe dans le plan de pivotement du point de liaison (22) du dispositif à ressort de réglage sur le levier de réglage (14).

## Claims

1. Speed governor for fuel injection pumps having at least one governor lever (9, 14) to adjust the fuel quantity which is injected per pump piston stroke of the fuel injection pump, having a force as a function of the speed which engages the governor lever at least indirectly and having a governor spring arrangement (15), coupled on the one hand to a point on the governor lever, which is adjustable by a pivotable support arm (37) arranged on a shaft (26, 36) which is mounted in the housing of the fuel injection pump and passed out through a wall of the housing and exhibits an adjusting lever (29) there, which support arm (37) is coupled to a second part (38) adjustable thereon in the direction of the governor spring arrangement, to one end of which the governor spring arrangement is fastened and by the pivoting of which the angular position of the axis of the governor spring arrangement (25) to the initial position of the governor lever (14) and the pretension of the governor spring arrangement are variable, characterized in that the support arm (35, 35') is arranged inside the housing of the fuel injection pump and the second part is slidable on the support arm, is coupled to the support arm (37) by two slot and pin joints (39, 40, 41, 42) and is adjustable by an adjusting member (49, 52; 59) passed coaxially through the shaft (36).

2. Speed governor according to Claim 1, characterized in that the adjusting member is mounted slidably in the shaft and exhibits a surface (50, 56) inclined to the sliding direction of adjusting member (49) and slidable part (38) which engages a shoulder (45) on the slidable part (38), and an axial sliding position of the adjusting member (49, 52) to the shaft (36) is secured.

3. Speed governor according to Claim 1, characterized in that the adjusting member (59) is mounted rotatably in the shaft (36) and engages by an eccen- tricallly movable abutment surface (57) a shoulder (65, 44') on the slidable part (38') and the rotary po- sifion of the adjusting member (59) to the shaft is to be secured.

4. Speed governor according to either Claim 2 or 3, characterized in that the shoulder (45, 65) is a boundary edge of a recess (44, 44') in the slidable part (38, 38').

5. Speed governor according to one of the previous claims, characterized in that the point where the governor spring arrangement (15) is fastened to the bracing part (25, 35, 35') is located in the pivotal plane of the coupling point (22) of the governor spring arrangement on the governor lever (14).
